# EUROPÄISCHE PATENTSCHRIFT

(11) **EP 0 456 000 B1**
(45) Veröffentlichungstag und Bekanntmachung des Hinweises auf die Patenterteilung: **15.12.1993**
(21) Anmeldenummer: 91105718.0
(22) Anmeldetag: 11.04.1991
(51) Int. Cl.: B61B 9/00, B61B 3/00

(54) **Verkehrssystem für den städtischen Verkehr mit Zugseil und Schienensystem**
Traffic system for the urban traffic with haulage cable and rail system
Système de trafic pour le trafic urbain avec des câbles tracteurs et de système des rails

(30) Priorität: 08.05.1990 AT 1032/90
(43) Veröffentlichungstag der Anmeldung: 13.11.1991
(73) Patentinhaber: WAAGNER-BIRO AKTIENGESELLSCHAFT, A-1221 Wien (AT)
(72) Erfinder: Riedl, Norbert, A-1030 Wien (AT)
(74) Vertreter: Wallner, Gerhard, Dipl.-Ing.

(56) Entgegenhaltungen:
- FR-A- 2 178 559
- FR-A- 2 265 591
- FR-A- 2 431 944

## Beschreibung

Die Erfindung betrifft ein Verkehrssystem für den städtischen Verkehr mit einem, insbesondere oberhalb der Kabinen verlaufenden, die Hauptstrecke bildenden, zweispurigen Schienensystem mit Überholmöglichkeiten der in den Stationen haltenden Kabinen, wobei die in der Station abfahrbereite Kabine mittels eines an sich bekannten Schleppantriebes in die Hauptstrecke einschleusbar und an ein an sich bekanntes längs der Hauptstrecke angeordnetes endloses Zugseil ankoppelbar vorgesehen ist.

Es sind Verkehrssysteme bekannt, bei welchen zwei Wagen im Pendelbetrieb zwischen zwei Endstellen betrieben werden und eventuell an der Begegnungsstelle eine Mittelstation aufweisen. Diese bekannten Verkehrssysteme werden im allgemeinen von Standseilbahnen bzw. Seilschwebebahnen sowie auf Bergbahnen nach Type der AT-PS 383.783 bedient, deren Nachteil in der Bewegungskoppelung des Gegenwagens und der relativen Anpassungsunfähigkeit an die benötigte Frequenz besteht. Um hier größere Spielräume zu schaffen, wurden Umlaufbahnen mit kuppelbaren Kabinen entwickelt, wobei der Verkehr zwischen zwei Endstellen abgewickelt wurde. Bei Bedarf mehrerer Stationen wurden mehrere Bahnen hintereinander geschaltet, wobei in der Zwischenstation umgestiegen oder über Übergangsstrecken von einer Kabine die gesamte Bahn befahren werden konnte. Nachteilig ist der Stationszwang an den Endstellen und der eigene Antrieb jeder Sektion, wenngleich er in der gemeinsamen Zwischenstation zusammengelegt werden konnte, und der dadurch bedingte große Personalaufwand.
Es sind ferner gemäß der FR-A-74 11700 Verkehrssysteme im Stadtverkehr mit einem die Hauptstrecke bildenden zweispurigen Schienensystem mit Überholmöglichkeiten der in den Stationen haltenden Kabinen bekannt, wobei die in der Station abfahrbereite Kabine mittels eines an sich bekannten Schleppantriebes in die Hauptstrecke einschleusbar und an ein sich bekanntes längs der Hauptsstrecke angeordnetes endloses Zugseil ankoppelbar vorgesehen ist.
Die Erfindung hat es sich zur Aufgabe gestellt, bei geringem Personalaufwand die Anlage zu automatisieren und für den Selbstfahrbetrieb einzurichten.

Die Erfindung ist dadurch gekennzeichnet, daß in den Stationen ein elektronisches Rufsystem installiert ist, und daß in den Kabinen Stationswähleinrichtungen für die Zielstation angeordnet sind.

Die Erfindung ermöglicht einen zumindest teilweisen straßenunabhängigen Linientaxiverkehr in einer zweiten Verkehrsebene, wobei an Stelle eines Kabinenlenkers eine personalsparende automatisierte Steuerung möglich ist, die letzten Endes eine tarifmäßig mit den Massenverkehrsmitteln konkurrenzfähige Verkehrseinrichtung ermöglicht, die durch den geräuscharmen Seilantrieb auch als verkehrslärmmindernd anzusehen ist. Weitere wesentliche Erfindungsmerkmale sind in den Unteransprüchen 2 bis 8 angegeben.

Die Erfindung ist in den Fig. 1 bis 5 beispielsweise und schematisch dargestellt.

Fig. 1 zeigt ein Verkehrssystem im Grundriß, Fig. 2 zeigt in den Teilschaltbildern a und b jeweils eine Station, in Fig. 3 ist in zwei Teildarstellungen das Verkehrssystem im oberirdischen Bereich dargestellt, während Fig. 4 den Übergang vom oberirdischen in den unterirdischen Bereich darstellt, und in Fig. 5 ist die Fahrtrasse durch ein Tragseil gegeben, wodurch eine größere Entfernung stützenfrei überwunden werden kann.

In Fig. 1 ist im Grundriß ein Verkehrssystem zwischen zwei Endbahnhöfen 16 dargestellt, die im wesentlichen aus einer Umlenkstation bestehen und an denen eventuell eine Station 3 angeschlossen sein kann. Die Streckenführung selbst ist durch das Zugseil 2 symbolisiert, die Stationen 3 können beidseitig in jeder Richtung oder auch nur einseitig für eine Richtung in zwangsloser Entfernung angeordnet sein.

In der Fig. 2a ist das Verkehrsbild einer Station dargestellt, wobei die Hauptstrecke mit 4 bezeichnet ist, von welcher ein Nebengeleise 6 abzweigt, das durch eine Ausfahrtsweiche 5 und eine Einfahrtsweiche 7 mit der Hauptstrecke 4 verbunden ist. Am Nebengeleise 6 kann dann das Fahrzeug zur Bewältigung des Ein- und Ausstieges kurzzeitig abgestellt werden. Um auch längerfristiges Abstellen der Kabinen zu ermöglichen, ist in Fig. 2b in Verlängerung des Nebengeleises 6 ein Kabinenspeicher 8 angeordnet, der mit einer zweiten Einfahrtsweiche 7 mit der Hauptstrecke 4 verbunden ist, so daß leere Kabinen im Stationsbereich abgestellt werden können, bis sie wieder benötigt werden.

In Fig. 3a ist ein Bahnabschnitt dargestellt, in welchem das Fahrzeug als hängende Kabine 12 bewegt wird. Die Kabine hängt von einer Tragschiene 9, welche an Stützen 11 befestigt ist, wobei unter dem Boden der Kabine 12 der Verkehr geführt wird. Das Zugseil 2 ist unterhalb der Tragschiene 9 angeordnet.

In Fig. 3b ist eine Variante hiezu dargestellt, bei der die Kabine 12 auf Rollen 14 am Boden 13 bewegt wird, wobei das Fahrzeug durch ein Zugseil angetrieben wird, welches oberhalb der Kabine 12 verlegt ist.

In Fig. 4 ist der Übergang einer oberirdischen Fahrstrecke zu einer unterirdischen Fahrstrecke gezeichnet, wobei, bedingt durch die Aufhängung, der Boden der Kabine 12 nach Art einer Seilschwebebahn immer eben bleibt. Durch diese Maßnahme kann das Verkehrssystem steigungsunabhängig auch durch eine denkmalgeschützte Zone wie z.B. Altstadt praktisch unsichtbar geführt werden, ohne daß der übrige Verkehr darunter leidet.

In Fig. 5 ist eine weitere Variante zur Fig. 3 dargestellt, bei der die Kabine 12 auf einem Tragseil 9' fährt, so daß Einschnitte im Boden, wie z.B. Flußläufe 15 oder Täler, praktisch stützenfrei überfahren werden können.

Durch die freie Anordnungsmöglichkeit der Nebengeleise 6 lassen sich die Stationsbauwerke durch Entfall von Treppenhäusern, Aufzügen etc. vereinfachen, und die Passagiere können direkt vom Gehsteig den Bahnsteig bzw. die Kabinen betreten, die dann zu ebener Erde halten. Durch eine zweispurige Anordnung der Tragschienen wird die Querschwankung der Kabine hintangehalten, wodurch eine weitere Sicherheit beim Ein- und Ausstieg ohne Personalaufwand gegeben ist.

Zu der mechanischen Ausrüstung der Bahn gehört ein elektronisches Rufsystem in jeder Station, welches in der Zusammenarbeit mit zentraler Steuerung dafür Sorge trägt, daß immer in jeder Station eine Kabine in Wartestellung ist, bzw. daß bei Spitzenbedarf leere Kabinen in Umlauf gebracht werden, die die Wartezeit auf eine Kabine verkürzen. Mit diesem Rufsystem verbunden ist die Stationswähleinrichtung in der Kabine, die nicht nur die Kabine in die gewählte Zielstation lotst, sondern auch für die Aufnahmebereitschaft in der Zielstation über die zentrale Steuerung sicherstellt und in der Einstiegsstation die Einschleusung der Kabine in den Verkehrsstrom der Hauptstrecke unter Gewährleistung des Mindestabstandes der einzelnen Kabinen ermöglicht, also die stationseigene Schleppeinrichtung steuert. Diese Steuerung ersetzt das Stationspersonal, so daß lediglich eine zentrale Überwachung notwendig ist.

## Patentansprüche

1. Verkehrssystem für den städtischen Verkehr mit einem, insbesondere oberhalb der Kabinen (12) verlaufenden, die Hauptstrecke (4) bildenden, zweispurigen Schienensystem mit Überholmöglichkeiten der in den Stationen (3,3') haltenden Kabinen (12), wobei die in der Station (3,3') abfahrbereite Kabine (12) mittels eines an sich bekannten Schleppantriebes in die Hauptstrecke (4) einschleusbar und an ein an sich bekanntes längs der Hauptstrecke (4) angeordnetes endloses Zugseil (2) ankoppelbar vorgesehen ist, dadurch gekennzeichnet, daß in den Stationen (3, 3') ein elektronisches Rufsystem installiert ist, und daß in den Kabinen (12) Stationswähleinrichtungen für die Zielstation angeordnet sind.

2. Verkehrssystem nach Anspruch 1, dadurch gekennzeichnet, daß die Hauptstrecke (4) am Boden starrverlegte Schienen oder zumindest auf einem Teil der Strecke über der Kabine (12) verlegte Tragschienen (9) oder bei der Querung von Gewässern (15) oder Tälern Tragseile (9') aufweist.

3. Verkehrssystem nach Anspruch 1, dadurch gekennzeichnet, daß in den Stationen (3,3') Nebengeleise (6) an- geordnet sind, die an den Enden durch eine Einfahrtsweiche (7) und eine Ausfahrtsweiche (5) mit der Hauptstrecke (4) verbunden sind.

4. Verkehrssystem nach Anspruch 3, dadurch gekennzeichnet, daß das Nebengeleise (6) durch zwei Einfahrtsweichen (7,7') und eine Ausfahrtsweiche (5) mit der Hauptstrecke (4) einen Speicher (8) für Leerkabinen bildend verbunden ist.

5. Verkehrssystem nach Anspruch 2, dadurch gekennzeichnet, daß das Nebengeleise (6) parallel und insbesondere in gleicher Höhe zur Hauptstrecke (4) in der Station (2) vorgesehen ist und zwei hintereinander geschaltete Gleisabschnitte aufweist, die durch ein Weichensystem getrennt und mit der Hauptstrecke (4) beidseitig verbunden sind.

6. Verkehrssystem nach Anspruch 5, dadurch gekennzeichnet, daß ein Gleisabschnitt des Nebengeleises (6) als Speicher (8) für leere Kabinen und der andere Gleisabschnitt (11) als Stationsgeleise ausgebildet ist und daß der Verkehr auf dem Nebengeleise unabhängig vom Durchgangsverkehr, jedoch in diesen eingliedbar, erfolgt.

7. Verkehrssystem nach Anspruch 1, dadurch gekennzeichnet, daß das Nebengeleise unterhalb oder oberhalb des Durchgangsverkehrs angeordnet ist und der Passagier ohne Treppenanlage die Kabine (12) vom Straßenniveau betreten kann.

8. Verkehrssystem nach Anspruch 1, dadurch gekennzeichnet, daß in jeder Station (3, 3') jeweils mindestens eine Kabine (12) am Nebengeleise (6) abfahrtsbereit gehalten ist.

## Claims

1. Traffic system for the urban traffic with a double track rail system constituting the main track (4), in particular located on top of the gondolas (12), and including the possibility of passing the gondolas (12) which are parked in the stations (3,3'), whereby the gondola (12) which is ready for departure in the station (3,3') can be transferred to the main track (4) by means of a known hauling drive and coupled with a known endless haulage cable (2) which is arranged alongside of the main track (4), characterized in that the stations (3,3'9 are equipped with an electronic calling system and that the gondolas (12) are equipped with station selecting devices for the target station.

2. Traffic system according to claim 1, characterized in that the main track (4) comprises rails which are rigidly connected with the ground or, at least on part of the track, carrying rails (9) located on top of the gondola (12) or carrying cables (9') for crossing waterways (15) or valleys.

3. Traffic system according to claim 1, characterized in that the stations (3,3') are equipped with sidetracks (6) which on their ends are linked to the main track (4) by entry points (7) and exit points (5).

4. Traffic system according to claim 3, characterized in that the sidetracks (6) are linked to the main track (4) by means of two entry points (7,7') and one piece of exit points and create a storage track (8) for empty gondolas.

5. Traffic system according to claim 2, characterized in that the sidetracks (6) run parallel to the main track and in particular at the same level as the main track (4) in the station (2) and comprise two track sections located one behind the other which are separated by a system of points and are linked on both sides to the main track (4).

6. Traffic system according to claim 5, characterized in that one track section of the sidetracks (6) is built as storage track (8) for empty gondolas and the other track section (11) as station track and that the traffic on the sidetracks runs independently of the through traffic but with possible integration into it.

7. Traffic system according to claim 1, characterized in that the sidetracks (6) are arranged underneath or on top of the through traffic and that the passenger can step into the gondola (12) from the street level without stairs.

8. Traffic system according to claim 1, characterized in that in each station (3,3') at least one gondola (12) is kept ready for departure on the sidetracks (6).

## Revendications

1. Système de trafic pour le trafic urbain avec un système de rails à deux voies formant la voie principale (4) et installé particulièrement au dessus des cabines (12) avec possibilité de dépassement des cabines (12) garées dans les stations (3,3') suivant lequel la cabine (12) prête à partir dans la station (3,3') peut être insérée dans la voie principale (4) moyennant un entraînement tracteur connu et accrochée à un câble tracteur (2) sans fin installé le long de la voie principale (4), caractérisé en ce que les stations (3,3') sont équipées d'un système d'appel électronique et que les cabines (12) sont équipées de dispositifs de sélection de station pour la station cible.

2. Système de trafic suivant revendication 1, caractérisé en ce que la voie principale (4) comprend des rails rigidement fixés sur le sol ou des rails porteurs (9) installés au dessus de la cabine (12) au moins sur une partie de la voie ou des câbles porteurs (9') aux traversées d'eaux ou de vallées.

3. Système de trafic suivant revendication 1, caractérisé en ce que les stations (3,3') sont équipées d'une voie secondaire (6) qui est liée aux bouts avec la voie principale (4) par une aiguille d'entrée (7) et une aiguille de sortie (5).

4. Système de trafic suivant revendication 3, caractérisé en ce que la voie secondaire (6) est liée avec la voie principale (4) par deux aiguilles d'entrée (7,7') et une aiguille de sortie (5) et forme un magasin (8) de cabines vides.

5. Système de trafic suivant revendication 2, caractérisé en ce que la voie secondaire (6) est prévue dans la station (2) en parallèle et particulièrement au même niveau que la voie principale (4) et comprend deux tronçons de rail installés l'un derrière l'autre qui sont séparés par un système d'aiguilles et liés aux deux côtés à la voie principale (4).

6. Système de trafic suivant revendication 5, caractérisé en ce qu'un tronçon de la voie secondaire (6) est construit en tant que magasin (8) de cabine vides et que l'autre tronçon (11) est construit en tant que voie de la station et que le trafic sur la voie secondaire est indépendant du trafic de passage mais peut être intégré dans celui-ci.

7. Système de trafic suivant revendication 1, caractérisé en ce que la voie secondaire est arrangée en dessous et en dessus du trafic de passage et que le passager peut entrer dans la cabine (12) à partir du niveau de la rue.

8. Système de trafic suivant revendication 1, caractérisé en ce que dans chaque station (3,3') au moins une cabine (12) est prête à partir sur la voie secondaire (6).
